# EUROPÄISCHE PATENTSCHRIFT

(11) **EP 0 336 113 B1**
(45) Veröffentlichungstag und Bekanntmachung des Hinweises auf die Patenterteilung: **24.04.1991**
(21) Anmeldenummer: 89103635.2
(22) Anmeldetag: 02.03.1989
(51) Int. Cl.: E04B 1/68

(54) **Fugenüberbrückungsvorrichtung**
Expansion joint cover
Elément obturateur d'un joint de dilatation

(30) Priorität: 31.03.1988 DE 3811082
(43) Veröffentlichungstag der Anmeldung: 11.10.1989
(73) Patentinhaber: MIGUA HAMMERSCHMIDT GMBH, D-42489 Wülfrath (DE)
(72) Erfinder: Gottschling, Reinhard, Dipl.-Ing., D-4300 Essen 1 (DE)
(74) Vertreter: Bauer, Hubert, Dipl.-Ing.

(56) Entgegenhaltungen:
- DE-A- 1 945 534
- DE-A- 3 015 011

## Beschreibung

Die Erfindung betrifft eine Fugenüberbrückungsvorrichtung aus einer Überbrückungseinheit und zwei an deren Längsseiten angeschlossenen Verankerungseinheiten. Letztere sind jeweils auf ihrer der Überbrückungseinheit zugewandten Längsseite mit einer seitlich offenen Nut versehen, worin die Überbrückungseinheit eingreift.

Bei einer derartigen, aus der DE-A-35 29 877 bekannten Vorrichtung besteht die Überbrückungseinheit aus zwei in senkrechter Richtung zur Fugenlängserstreckung teleskopartig ineinanderschiebbaren Überbrückungsteilen, von denen das eine, im Querschnitt stimmgabelförmig ausgebildete Teil das andere, im Querschnitt rechteckförmig ausgebildete Teil zwischen seinen Schenkeln aufnimmt. Die einander abgewandten äußeren Randstreifen der Überbrückungsteile sind zylinderförmig gestaltet und lagern in entsprechend halbschalenförmig ausgebildeten Nuten der Verankerungseinheiten.

Mit der bekanten Vorrichtung kann nicht nur die Überbrückung einer sich in der Breite verändernden Fuge zwischen zwei Bauwerksteilen aufrechterhalten werden, sondern auch ein Niveauausgleich erfolgen, wenn sich die beispielsweise einen Boden bildenden Bauwerksteile relativ zueinander in vertikaler Richtung verlagern. Während nämlich die Verankerungseinheiten an den Fugenlängsrändern mit den jeweiligen Bauwerksteilen starr verbunden sind, ist der Überbrückungseinheit eine Schwenkbewegung um die Mittelachse der durch die Nuten gebildeten Lagerschalen in den Verankerungseinheiten ermöglicht, wenn die Bauwerksteile ihr Niveau relativ zueinander verändern. Dadurch ist ein im wesentlichen fließender Übergang von der Oberfläche eines Bauwerksteils zu der eines anderen erreichbar. Bei einer Veränderung der Fugenbreite wird die Überbrückung dadurch aufrechterhalten, daß die Überbrückungsteile mehr oder weniger tief teleskopartig in Eingriff bleiben.

In Abhängigkeit von der Querschnittsstärke der Überbrückungsteile entsteht zwangsläufig eine mehr oder weniger ausgeprägte Stufe im Bereich des Übergangs von einem Bauwerksteil zum anderen. Um die in jedem Falle störende Höhe einer derartigen Stufe möglichst gering zu halten, ist es aus der DE-A-30 15 011 bekannt, bei einer derartigen Vorrichtung die Querschnittsstärken der Überbrückungsteile kleiner zu halten, als es das aus den Belastungen zu erwartende Biegemoment erfordert. Damit der Einsatz der Vorrichtung in hochbelasteten Bereichen, wie in Böden von Lagerhallen, Supermärkten und anderen, mit durch entsprechende Radlasten von Gabelstaplern und dergleichen beanspruchten Bodenflächen nicht zu einer Verformung der Überbrückungsteile führt, ist bei der bekannten Vorrichtung an einem der Fugenlängsränder eine Stützschiene fest eingespannt, durch die wenigstens ein Überbrückungsteil unterfangen wird. Um Veränderungen der Fugenbreite zu berücksichtigen, kann die Stützschiene nur mit einem Längsrandstreifen fest eingespannt werden und darf sich nur über die zu erwartende minimale Fugenbreite erstrecken. Die somit seitlich frei vorragende Stützschiene muß mit zunehmender Fugenbreite eine erhöhte Belastung aufnehmen, die sich aus der Lasteintragung im von der Einspannseite entferntesten Bereich ergibt. Das daraus resultierende Biegemoment erfordert nicht nur eine Stützschiene mit einem entsprechend großen Widerstandsmoment, sondern auch Einspannmittel, die den zu erwartenden Hebelkräften standhalten.

Bei einer aus der DE-A-31 51 516 bekannten Überbrückungsvorrichtung sind die Überbrückungsteile durch eine Stützschiene stabilisiert, die beidseitig mit jeweils einem Längsrandstreifen in eine Nut eingeschoben ist, welche in den Überbrückungsteilen selbst vorgesehen ist. Federn, die zu beiden Seiten zwischen der Stützschiene und dem Boden der Nuten eingespannt sind, halten die Stützschiene unabhängig vom Breitenzustand der Fuge stets in Fugenmitte. Während die Überbrückungsteile mit Unterseiten auf der Stützschiene aufliegen, bildet die Oberseite der Überbrückungsteile eine gemeinsame Tangente zu ihren beiden in den Lagerschalen gehaltenen zylinderförmigen Randstreifen. Da schließlich die Überbrückungsteile im Bereich ihrer ineinandergreifenden Randstreifen einen im Grundriß mäanderförmigen Kantenverlauf aufweisen und so kongruent ausgebildet sind, daß mit Zähnen des einen Überbrückungsteils Zahnlücken des anderen Überbrückungsteils mehr oder weniger ausfüllbar sind, lassen sich auch durchgehende Stufen im Übergangsbereich der Überbrückungsteile vermeiden. Statt dessen entstehen jedoch je nach Breitenzustand der Fuge mehr oder weniger große Durchbrüche entsprechend den nicht durch Zähne ausgefüllten Teilen der Zahnlücken. Dadurch kann in diese Konstruktion Wasser und Schmutz eindringen, womit die Haltbarkeit und die Funktionsfähigkeit erheblich beeinträchtigt werden. Eine Abdichtung der Konstruktion läßt sich jedoch nur mit einem erheblichen zusätzlichen Aufwand erreichen, wobei die Abdichtungsebene nur unterhalb der ineinandergreifenden Überbrückungsteile vorgesehen werden kann, so daß diese selbst auch bei aufwendigen Abdichtungsmaßnahmen weiterhin ungeschützt bleiben müssen.

Der Erfindung liegt die Aufgabe zugrunde, eine Vorrichtung der eingangs beschriebenen Art so auszubilden, daß mit ihr nicht nur über eine Fuge hinweg ein weitgehend stufenloser fließender Übergang von einer Bauwerksfläche zur anderen erreichbar ist, sondern dazu auch auf ein aufwendiges Unterstützungssystem für die Überbrückungseinheit verzichtet werden kann und insbesondere auch bei keinem Breitenzustand der Fugen Durchbrüche entstehen, so daß mit der Vorrichtung ebenso eine wirksame Abdichtung erzielbar ist.

Zur Lösung dieser Aufgabe wird von einer Fugenüberbrückungsvorrichtung der im Oberbegriff des Anspruchs 1 genannten gattungsgemäßen Art ausgegangen, welche erfindungsgemäß die im kennzeichnenden Teil desselben angegebenen Merkmale aufweist.

Nach der erfindungsgemäßen Ausbildung ist die dreiteilige Überbrückungseinheit in sich gelenkig, während die Verankerungseinheiten mit Nuten versehen sind, worin die Seitenteile der Überbrückungseinheit mit Leisten als Federn eingreifen. Dabei ergibt sich die Möglichkeit, die oberen, überlagernden Leisten der Überbrückungs- bzw. der Verankerungseinheiten verhältnismäßig dünn und die überlagerten Leisten der Überbrückungseinheit bzw. der Verankerungseinheiten in einer für die zu erwartende Kraftübertragung ausreichenden Stärke zu dimensionieren, da die gesamte Kraftübertragung von der Überbrückungseinheit auf die beiden Verankerungseinheiten über die letztgenannten Leisten erfolgt. Da weiterhin erfindungsgemäß die den Breitseiten der Leisten zugewandten Laibungsseiten der Nuten eben oder konkav bzw. konvex ausgebildet sind und im wesentlichen in einem spitzen Winkel zur Oberseite des Mittelteils der Überbrückungseinheit verlaufen, ist die Voraussetzung dafür geschaffen, die oberen Leisten der Überbrückungseinheit bzw. der Verankerungseinheiten mit einem entsprechend der Neigung der Laibungsseiten nach außen bzw. innen hin keilförmig abnehmenden Querschnitt auszuführen. Dadurch kann die Stärke der oberen Leisten sogar auf Null auslaufen und ihre Oberseite sich somit stufenlos an die Oberseiten der Verankerungseinheiten bzw. an die der Seitenteile der Überbrückungseinheit anschließen. Es genügt dazu, daß die jeweilige Unterseite der oberen Leisten der Überbrückungseinheit bzw. der Verankerungseinheiten ebenso in einem spitzen Winkel verläuft wie die ihr zugewandte und sie aufnehmende betreffende Oberseite der oberen Leisten der Verankerungseinheiten bzw. die Oberseite der entsprechenden Leisten der Überbrückungseinheit.

Es versteht sich, daß es zweckmäßig ist, die Randkanten der oberen Leisten der Überbrückungseinheit bzw. die entsprechenden Leisten der Verankerungseinheiten nicht nach Art einer Messerschneide auszubilden, sondern über einen kleinen Radius abzurunden, wodurch noch keine gravierende Störung im fließenden Übergang entsteht.

Für die Stabilität der erfindungsgemäßen Konstruktion ist jedenfalls kein über die Fugenbreite reichendes Unterstützungselement erforderlich. Weiterhin lassen sich Durchbrüche in der Überbrückungseinheit vermeiden, so daß mit der Überbrückungsvorrichtung insgesamt auch eine dichte Fugenabdeckung erzielbar ist.

Nach einer Ausgestaltung der Erfindung weist die Verankerungseinheit ein im Querschnitt etwa U-förmiges Anchlußprofil mit zur Vorrichtungsmitte hin konvergierend geneigten Schenkeln auf, von denen der untere, eine Auflage für die Seitenteile der Überbrückugseinheit bildende Schenkel länger ist als der obere, in eine Nut des Seitenteils der Überbrückungseinheit hineinragende Schenkel.

Vorzugsweise umfassen die Lagerschalen die zylinderförmigen Randstreifen des Mittelteils um mehr als 180°, so daß ein selbsttätiges Lösen des Mittelteils von den Randstreifen in senkrechter Richtung zur Längserstreckung der Konstruktion ausgeschlossen ist, wenn sich zudem die Zylinderform der Randstreifen über vorzugsweise etwa 270° erstreckt. Da dadurch das Mittelteil auf seiner Unterseite noch nicht zu sehr eingekerbt wird, verbleibt gleichwohl ein völlig ausreichend bemessener Schwenkbereich für die Einzelteile der Überbrückungseinheit, womit selbst extrem große Setzbewegungen von Bauwerksteilen berücksichtigt werden können.

Wenn die Fugenlaibungen statt in Form von schiefen Ebenen in einem großen Radius bogenförmig verlaufen, wobei der jeweils tiefste bzw. höchste Punkt des Bogens vorzugsweise senkrecht unterhalb der Mittelachse der Lagerschalen liegt, welche die Seitenteile bilden, läßt sich bei einer Veränderung der Fugenbreite die Niveauveränderung der Oberfläche der Überbrückungseinheit noch stärker reduzieren als bei völlig eben ausgerichteten Fugenlaibungen, die in einem spitzen Winkel zur Horizontalen verlaufen.

Um alle Einzelteile der Vorrichtung in senkrechter Richtung zur Längserstreckung untrennbar miteinander zu verbinden, sieht eine weitere Ausgestaltung der Erfindung vor, daß die Breite des Öffnungsquerschnitts der Nuten in der Überbrückungseinheit und den Verankerungseinheiten kleiner ist als die Querschnittsbreite der Nuten im übrigen, wozu im Bereich des Öffnungsquerschnitts der Nuten am jeweiligen Rand der Leiste der Verankerungseinheiten und am jeweiligen Rand der Leiste der Überbrückungseinheit gegeneinander gerichtete Nasen angeformt sind.

Diese Ausgestaltung stellt auch sicher, daß bei einem etwaigen Verklemmen der Überbrückungseinheit mit einer der beiden Verankerungseinheiten dieser Zustand nicht dazu führt, daß die Überbrückungseinheit mit zunehmender Fugenbreite ihre Verbindung mit der anderen Verankerungseinheit verliert.

Nach einer weiteren Ausgestaltung der Erfindung besteht jede Verankerungseinheit aus einem mit einem winkelförmigen Basisprofil ergänzten Anschlußprofil, wobei das Basisprofil einen als Fußstück ausgebildeten horizontalen Schenkel aufweist, worauf in parallelem Abstand voneinander zwei vertikal ausgerichtete Schenkel angeordnet sind, die formschlüssig und senkrecht zu ihrer Längserstreckung zudem kraftschlüssig in hinterschnittene Aussparungen der unteren leisten des Anschlußprofils eingreifen.

Durch diese Ausgestaltung läßt sich ein einheitlich ausgebildetes Anschlußprofil verwenden, das mit verschiedenen Basisprofilen kombinierbar ist, die sich insbesondere durch ihre unterschiedliche Schenkelhöhe unterscheiden, um somit beispielsweise an verschiedene Bodenbelagsstärken angepaßt zu werden. Die Anordnung von zwei vertikal ausgerichteten Schenkeln auf dem Fußstück des Basisprofils führt zu einer stabilen Positionierung des Anschlußprofils, das dadurch auch einer Kippbelastung standhalten kann.

Schließlich ist nach einer weiteren Ausgestaltung jedes Anschlußprofil aus zwei lösbar miteinander verbundenen, je einen Schenkel bildenden Leisten zusammengesetzt.

Durch diese Ausgestaltung lassen sich die jeweils den unteren Schenkel des Anschlußprofils bildenden Profilteile vorweg entlang den zu überdeckenden Fugen an den Bauwerksteilen montieren und daran beispielsweise durch Schraubverbindungen die den zweiten Schenkel bildenden Profilteile zusammen mit der Überbrückungseinheit anbringen, so daß die Vervollständigung der Vorrichtung zu einem möglichst späten Zeitpunkt nach entsprechendem Baufortschritt erfolgen kann.

In der Zeichnung sind verschiedene Ausführungsbeispiele einer erfindungsgemäßen Überbrückungsvorrichtung jeweils in einem Querschnitt dargestellt:

Fig. 1 zeigt eine Vorrichtung mit einer Überbrückungseinheit 1, die aus einem im Querschnitt etwa rechteckförmigen Mittelteil 2 und zwei an dessen Längsseiten gelenkig angeschlossenen Seitenteilen 3 zusammengesetzt ist. Dazu sind zwei Randstreifen 4 des Mittelteils 2 zylinderförmig ausgebildet und in entsprechend ausgebildeten Lagerschalen 5 der Seitenteile 3 gehalten.

Zusätzlich zu einer Lagerschale 5 ist in jedem Seitenteil 3 eine Nut 6 vorgesehen, deren im spitzen Winkel geneigt zur Vorrichtungsmitte verlaufende Laibungen durch Leisten 7 und 8 definiert sind. Während die jeweils obere Leiste 7 im Querschnitt nach außen keilförmig abnimmt, ist die jeweils untere Leiste 8 mit einer nach oben weisenden, den Öffnungsquerschnitt der Nut 6 einengenden Nase 9 versehen.

Jedes Seitenteil 3 der Überbrückungseinheit 1 greift mit seiner Leiste 8 in eine Nut 10 einer Verankerungseinheit 11. Die Laibungen der Nut 10 sind durch Leisten 12 und 13 definiert. Während die jeweils obere Leiste 12 mit einer nach unten weisenden, den Querschnitt der Nut 10 einengenden Nase 14 versehen ist, erstreckt sich die jeweils untere Leiste 13 in ihrer Breite zu beiden Seiten über die Breite der Leiste 8 des jeweiligen Seitenteils 3 und bietet eine schiefe, zur Vorrichtungsmitte hin geneigte Auflage- und Gleitebene für die Überbrückungseinheit 1.

Verändert sich die Breite einer durch die Vorrichtung abgedeckten Fuge 15 zwischen zwei Bauwerksteilen 16 oder verändert eines der Bauwerksteile 16 gegenüber dem anderen sein Niveau, bleibt gleichwohl in beiden Fällen ohne Stufenbildung ein fließender Übergang von einer Bauwerksoberfläche 16′ zur anderen erhalten.

Fig. 2 zeigt eine Vorrichtung, die sich gegenüber der in Fig. 1 dargestellten in zwei Bereichen unterscheidet:

Zum einen ist jede Verankerungseinheit 11 nicht einstückig ausgebildet, sondern aus lösbar miteinander verbundenen Leisten 12 und 13 zusammengesetzt, wozu Senkkopfschrauben 17 über die Vorrichtungslänge verteilt in entsprechende Bohrungen jeder Leiste 12 eingelassen und in Gewindebohrungen der Leisten 13 eingedreht sind.

Zum andern veranschaulicht die links dargestellte, mit einem Schraubenbolzen 18 am betreffenden Bauwerksteil 16 befestigte Verankerungseinheit 11 und das betreffende Seitenteil 3 der Überbrückungseinheit 1, daß die Laibungen der Nuten 6 und 10 in großen Radien R₁ bis R₄ um einen Mittelpunkt M konvex bzw. konkav geformt verlaufen können, wobei der Mittelpunkt M in einer zur Oberseite der Vorrichtung senkrechten Ebene liegt, die durch die Mittelachse der zugehörigen Lagerschale 5 läuft.

Schließlich sind auch noch in stirnseitigen Bohrungen der Leisten 13 Preßstifte 19 eingetrieben, mit denen sich Teillängen der Vorrichtung in an sich bekannter Weise fluchtend aneinanderschließen lassen.

Fig. 3 zeigt eine Vorrichtung mit einer Überbrückungseinheit gemäß Fig. 1, wobei jede Verankerungseinheit 11 um ein Basisprofil 20 ergänzt ist, das jeweils aus einem Fußstück 21 und darauf angeordneten, unterschiedlich hoch reichenden, vertikal ausgerichteten Schenkeln 22, 23 besteht, die formschlüssig in Nuten des unteren Schenkels 13 der jeweiligen Verankerungseinheit 11 eingreifen.

Fig. 4 zeigt in vergrößertem Maßstab eine linke Hälfte der Vorrichtung gemäß Fig. 1, wobei sowohl im zylinderförmigen Randstreifen 4 des Mittelteils 2 der Überbrückungseinheit 1 wie auch in der oberen Leiste 12 der Verankerungseinheit 11 eine elastische Dichtungsschnur 24 bzw. 25 eingelassen ist, welche zwischen diesen Teilen und der Lagerschale 5 bzw. der Leiste 7 eine Abdichtung herstellt, so daß sich die Vorrichtung in einer wasserdichten Ausführungsform präsentiert.

Fig. 5 zeigt in vergrößertem Maßstab die linke Hälfte der Vorrichtung, wie sie im wesentlichen in Fig. 2 als rechte Hälfte dargestellt ist, wobei die gleichen Abdichtungsvorkehrungen, wie in Fig. 4 dargestellt, getroffen sind. Fig. 5 verdeutlicht insbesondere, daß die Senkkopfschrauben 17 zur Verbindung der Leisten 12 und 13 in einer Linie mit den Schraubenbolzen 18 zur Befestigung der Verankerungseinheiten 11 an den Bauwerksteilen 16 angeordnet sein können.

Im Ausführungsbeispiel gemäß Fig. 6 sind die beiden Seitenteile 3 der Überbrückungseinheit 1 jeweils mit nur einer Leiste 8 versehen, die in eine Nut 10 der Verankerungseinheit 11 eingreift. Die Laibungen der Nut 10 und ebenso die Seitenflächen der Leiste 8 verlaufen in großen konkaven bzw. konvexen Bögen um einen Mittelpunkt M, wobei dieser in einer zur Oberseite der Vorrichtung senkrechten Ebene liegt, die durch die Mittelachse der zugehörigen Lagerschale 5 verläuft, jedoch entsprechend tief unterhalb des Niveaus der Bauwerksoberfläche 16′ liegt. Um den gleichen Mittelpunkt M ist auch eine konvexe Tragfläche der Leiste 13 der Verankerungseinheit 11 gebogen, worauf eine entsprechend konkav gebogene Fläche des Seitenteils 3 der Überbrückungseinheit 1 aufliegt. Die Leiste 12 jeder Verankerungseinheit 11 nimmt im Querschnitt zur Fugenmitte hin etwa keilförmig ab, so daß mit der Leiste 12 ebenso ein stufenloser Übergang bewerkstelligt wird wie in den Ausführungsbeispielen der Fig. 1 bis 5 mit der Leiste 7 der Seitenteile 3.

Das Ausführungsbeispiel gemäß Fig. 7 unterscheidet sich vom Ausführungsbeispiel der Fig. 6 im wesentlichen dadurch, daß die Verankerungseinheiten 11 jeweils aus zwei durch Schrauben 17 lösbar miteinander verbundenen Leisten 12 und 13 zusammengesetzt sind. Dazu befindet sich in den Leisten 13 jeweils eine hinterschnittene Nut 26, worin hammerkopfförmige Muttern 27 zur Aufnahme der Schrauben 17 eingeschoben sind.

In allen Ausführungsbeispielen gleiten Tragteile der Überbrückungseinheit 1 auf zur Vorrichtungsmitte hin geneigten bzw. ansteigenden und im Bedarfsfall mit einer Beschichtung versehenen Auflageflächen der Verankerungseinheiten 11, wodurch bei jeder Fugenbreite die Oberseite der Vorrichtung ohne Stufenbildung in die Bauwerksoberfläche der durch die Fuge 15 getrennten Bauwerksteile 16 übergeht.

## Patentansprüche

1. Fugenüberbrückungsvorrichtung, bestehend aus einer Überbrückunseinheit und zwei an deren Längsseiten angeschlossenen Verankerungseinheiten, die jeweils auf ihrer der Überbrückungseinheit zugewandten Längsseite eine seitlich offene Nut aufweisen, worin die Überbrückungseinheit eingreift, dadurch gekennzeichnet, daß
- die Überbrückungseinheit (1) aus einem im Querschnitt etwa rechteckförmigen Mittelteil (2) und zwei an dessen Längsseiten gelenkig angeschlossenen Seitenteilen (3) zusammengesetzt ist,
- Randstreifen (4) des Mittelteils (2) zylinderförmig ausgebildet und in entsprechend ausgebildeten Lagerschalen (5) der Seitenteile (3) gehalten sind,
- an jedem Seitenteil (3) eine über seine Länge reichende Leiste (8) angeformt ist, die in die Nut (10) einer Verankerungseinheit (11) eingreift,
- Laibungen der jeweils durch eine obere Leiste (12) und eine untere Leiste (13) der Veranterungseinheit gebildeten Nuten (10) eben oder konkav bzw. konvex ausgebildet sind und im wesentlichen in einem spitzen Winkel zur Oberseite des Mittelteils (2) verlaufen,
- die obere Leiste (12) der Veranterungseinheit (11) von einer nach außen hin in ihrem Querschnitt keilförmig abnehmenden Leiste (7) des Seitenteils (3) der Überbrückungseinheit (1) überlagert ist oder
- die obere Leiste (12) der Veranterungseinheit (11) einen zur Vorrichtungsmitte hin keilförmig abnehmenden Querschnitt aufweist und die Leiste (8) des Seitenteils (3) der Überbrückungseinheit (1) überlagert.

2. Vorrichtung nach Anspruch 1, dadurch gekennzeichnet, daß jede Verankerungseinheit (11) ein im Querschnitt etwa U-förmiges Anschlußprofil mit zur Vorrichtungsmitte hin konvergierend geneigten Schenkeln aufweist, von denen der untere, eine Auflage für die Seitenteile (3) der Überbrückungseinheit (1) bildende Schenkel länger ausgebildet ist als der obere, in eine Nut (6) des Seitenteils (3) der Überbrückungseinheit (1) hineinragende Schenkel.

3. Vorrichtung nach Anspruch 1 oder 2, dadurch gekennzeichnet, daß die Breite des Öffnungsquerschnitts der Nuten (6, 10) in der Überbrückungseinheit (1) und den Verankerungseinheiten (11) kleiner ist als die Querschnittsbreite der Nuten (6 und 10) im übrigen, wozu im Bereich des Öffnungsquerschnitts der Nuten (6 und 10) am jeweiligen Rand der Leiste (12) der Verankerungseinheiten (11) und am jeweiligen Rand der Leiste (8) der Überbrückungseinheit (1) gegeneinander gerichtete Nasen (9 bzw. 14) angeformt sind.

4. Vorrichtung nach mindestens einem der Ansprüche 1 bis 3, dadurch gekennzeichnet, daß jede Verankerungseinheit (11) aus einem mit einem winkelförmigen Basisprofil (20) ergänzten Anschlußprofil besteht, wobei das Basisprofil (20) einen als Fußstück ausgebildeten horizontalen Schenkel (21) aufweist, worauf im parallelen Abstand voneinander zwei vertikal ausgerichtete Schenkel (22, 23) angeordnet sind, die formschlüssig und senkrecht zu ihrer Längserstreckung kraftschlüssig in hinterterschnittenen Aussparungen der unteren Leiste (13) des Anschlußprofils eingreifen.

5. Vorrichtung nach mindestens einem der Ansprüche 1 bis 4, dadurch gekennzeichnet, daß jedes Anschlußprofil aus zwei lösbar miteinander verbundenen, je einen Schenkel bildenden Leisten (12, 13) zusammengesetzt ist.

## Claims

1. Expansion joint cover, consisting of a bridging unit and attached to its longitudinal sides two anchoring units, which each have an open groove at their side facing the bridging unit, into which groove the bridging unit engages, **characterised in that**
- the bridging unit (1) is composed of a cross-sectionally approximately rectangular middle part (2) and hinged onto its longitudinal sides two lateral parts (3);
- edge strips (4) of the middle part (2) are cylindrical in shape and held in respectively constructed bearing bushes (5) of the lateral parts (3);
- onto each lateral part (3) is formed over its full length a ledge (8) which engages into the groove (10) of an anchoring unit;
- the grooves (10) formed by an upper ledge (12) and a lower ledge (13) of each anchoring unit are straight or concave or convex in shape and extend substantially at an acute angle relative to the top side of the middle part (2);
- the upper ledge (12) of the anchoring unit (11) is superposed by a ledge (7) of the lateral part (3) of the bridging unit (1), which ledge is wedge-like cross-sectionally reducing towards the outside; or
- the upper ledge (12) of the anchoring unit (11) has a wedge-like cross-section which reduces towards the middle of the device, and superposes the ledge (8) of the lateral part (3) of the bridging unit (1).

2. A cover according to claim 1, **characterised in that** each anchoring unit (11) has a cross-sectionally approximately U-shaped connecting profile including shanks, slantingly converging towards the middle of the device, in which respect the lower shank, which forms a support for the lateral parts (3) of the bridging unit (1), is longer than the upper shank, which engages into a groove (6) of the lateral part (3) of the bridging unit (1).

3. A cover according to claim 1 or 2, **characterised in that** the cross-sectional width of the mouths of the grooves (6, 10) in the bridging unit (1) and the anchoring units (11) is smaller than the cross-sectional width of these grooves (6 and 10) elsewhere, in which respect lips (9 or 14 respectively), facing one another, are formed onto the respective edge of the ledge (12) of each anchoring unit (11) and onto the respective edge of the ledge (8) of the bridging unit (1) in the region of tire mouth cross-section of the grooves (6 and 10).

4. A cover according to at least one of claims 1 to 3, **characterised in that** each anchoring unit (11) consists of a connecting profile with complementary angular base profile (20), in which respect the base profile (20) includes a horizontal web (21) constituting a foot portion, upon which two upright flanges (22, 23) are arranged, parallel and at a spacing from one another, which engage firmly and perpendicularly to their longitudinal extension into undercut recesses of the bottom ledge (13) of the connecting profile.

5. A cover according to at least one of claims 1 to 4, **characterised in that** each connecting profile is composed of two releasably connected ledges (12, 13) which each form a shank.

## Revendications

1. Elément obturateur d'un joint de dilatation comprenant un élément obturateur et deux éléments d'ancrage raccordés à ses côtés longitudinaux et dont le côté longitudinal faisant face à l'élément obturateur est respectivement pourvu d'une rainure ouverte latéralement dans laquelle est engagé le côté de l'élément obturateur, caractérisé par le fait que:
- l'élément obturateur (1) est constitué d'une partie centrale (2) de section à peu près rectangulaire et de deux parties latérales (3) raccordées de façon articulée sur ses côtés longitudinaux,
- les bordures (4) de la partie centrale (2) ont une forme cylindrique et sont maintenues dans des coquilles de logement (5) de forme correspondante situées dans les parties latérales (3),
- chaque partie latérale (3) est pourvue d'une bordure (8) s'étendant sus toute sa longueur et s'engageant dans la rainure (10) d'un élément d'ancrage (11),
- les côtés intérieurs des rainures (10), constitués respectivement par une bordure supérieure (12) et une bordure inférieure (13) de l'élément d'ancrage, ont une forme plane, concave ou convexe, et s'étendent essentielement suivant un angle aigu par rapport à la face supérieure de la partie centrale (2),
- une bordure (7) de la partie latérale (3) de l'élément obturateur (1), dont la section diminue vers l'extérieur sous forme de coin, est située en amont de la bordure supérieure (12) de l'élément d'ancrage (11), ou
- la bordure supérieure (12) de l'élément d'ancrage (11) présente une section diminuant sous forme de coin en direction du centre du dispositif, et se situe en amont de la bordure (8) de la partie latérale (3) de l'élément obturateur (1).

2. Dispositif selon la revendication 1, caractérisé par le fait que chaque élément d'ancrage (11) présente un profil de raccordement d'une section à peu près sous forme de U, pourvu d'ailes inclinées de façon convergente en direction du centre du dispositif et dont l'aile inférieure, formant un appui pour les parties latérales (3) de l'élément obturateur (1), est plus large que l'aile supérieure qui s'engage dans une rainure (6) de la partie latérale (3) de l'élément obturateur (1).

3. Dispositif selon l'une ou l'autre des revendications 1 ou 2, caractérisé par le fait que la largeur de la section d'ouverture des rainures (6, 10) dans l'élément obturateur (1) et dans les éléments d'ancrage (11) est inférieure au reste de la largeur de la section des rainures (6 et 10) et qu'à cet effet, les bords respectifs de la bordure (12) des éléments d'ancrage (11) et de la bordure (8) de l'élément obturateur (1) sont pourvus, dans la zone de la section d'ouverture des rainures (6 et 10), de rebords (9 ou 14) dressés l'un contre l'autre.

4. Dispositif selon l'une quelconque des revendications 1 à 3, caractérisé par le fait que chaque élément d'ancrage (11) comprend un profil de raccordement complété par un profil de base angulaire (20) pourvu d'une aile (21) horizontale en forme de support, sur laquelle sont disposées deux ailes (22, 23) dressées dans le sens vertical et écartées parallèlement l'une par rapport à l'autre, ces ailes (22, 23) étant engagées de façon mécanique verticalement par rapport à leur longueur et de manière fixe dans des logements en contre-dépouille de la bordure inférieure (13) du profil de raccordement.

5. Dispositif selon l'une quelconque des revendications 1 à 4, caractérisé par le fait que chaque profil de raccordement est constitué de deux barres (12, 13), reliées entre elles de façon amovible et formant chacune une aile.
